# FASCICULE DE BREVET EUROPEEN

(11) **EP 0 209 428 B1**
(45) Date de publication et mention de la délivrance du brevet: **17.11.1988**
(21) Numéro de dépôt: 86401329.7
(22) Date de dépôt: 18.06.1986
(51) Int. Cl.: F01D 17/16

(54) **Biellette de commande pour aube à calage variable**
Verstellhebel für eine Statorschaufel
Actuation lever for a stator vane with variable incidence

(30) Priorité: 20.06.1985 FR 8509360
(43) Date de publication de la demande: 21.01.1987
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Lejars, Claude Robert Louis, F-91210 - Draveil (FR); Naudet, Jacky, F-91000 - Evry (FR); Silhouette, Jean-Max Marie, F-77000 - Melun (FR); Stenneler, Jacques Marie Pierre, F-77820 - Le Chatelet en Brie (FR)
(74) Mandataire: Moinat, François

(56) Documents cités:
- FR-A- 1 325 261
- FR-A- 1 548 701
- FR-A- 2 524 934

## Description

L'invention concerne une biellette de commande d'aube à calage variable de stator de compresseur de turbomachine comportant à une de ses extrémités des moyens de fixation à un pivot d'aube et à l'autre extrémité des moyens d'articulation à un anneau de commande de la position des aubes.

L'adaptation de l'orientation des aubes de stator d'un ou de plusieurs étages de compresseur de turbomachine à un régime donné est généralement obtenue par l'intermédiaire de biellettes qui sont fixées à une de leurs extrémités à un pivot de l'aube tandis que l'autre extrémité est articulée sur un anneaux susceptible de tourner sous l'action d'un dispositif d'entraînement commandé par le dispositif de régulation du régime moteur.

Une rupture de biellette entraîne la mise en drapeau de l'aube concernée et une répercussion sur le comportement aérodynamique du compresseur. En outre, dans les moteurs évolués, le débattement des aubes est calculé au plus juste de façon à réduire au maximum la longueur du compresseur et de ce fait une aube privée de sa commande d'orientation vien- draitfrapper le rotor, occasionnant de graves dégâts, avant même d'avoir atteint sa position drapeau.

On a donc cherché à réaliser un dispositif de sécurité limitant l'amplitude de débattement accidentel possible de l'aube.

C'est ainsi que le brevet français n° 2 524 934 décrit un dispositif de sécurité pour une aube commandée en tête, constitué d'un bras fixé au pivot de pied et susceptible de tourner d'un angle limité dans un logement prévu dans l'anneau intérieur maintenant les paliers des pivots de pied.

Un tel dispositif ne permet à l'aube «folle» que de se bloquer dans deux positions extrêmes, déterminées par la butée du bras contre les parois du logement, indépendantes de la position des autres aubes, et nécessite une modification importante de l'anneau intérieur et des pivots de pied.

Selon une autre réalisation, décrite dans le brevet français n ° 1 325 261, les aubes présentent des plates-formes en tête et en pied. Ces plates-formes sont approximativement circulaires et présentent deux méplats diamétralement opposés. Les plates-formes sont montées dans des carters de manière que les méplats de deux aubes voisines laissent entre eux un espace permettant le pivotement des aubes entre deux positions angulaires extrêmes. Ce dispositif a pour fonction d'empêcher ou au moins de minimiser les fuites de gaz entre les plates-formes dans les deux positions angulaires extrêmes, mais il ne se soucie pas des fuites qu'il occasionne dans les positions angulaires intermédiaires.

Des dispositifs semblables ayant la même fonction sont décrits par exemple dans les brevets français n 1 548 701 et britannique n° 1 324 385.

De tels dispositifs sont susceptibles de limiter la rotation d'une aube en cas de rupture de son mécanisme de commande. Mais ils sont encombrants et nécessitent une adaptation importante du stator pour recevoir les plates-formes. De plus, étant donnée la faible dimension nécessaire des méplats, ils ne sont pas capables de commander réellement cette aube d'une position angulaire extrême à l'autre en cas de rupture de la biellette de commande, car ils entraîneraient frottements et arc-boutements inadmissibles.

L'invention vise la réalisation d'un dispositif de sécurité applicable aux aubes commandées par biellettes sans nécessiter de modification autre que celles desdites biellettes et permettant d'assurer une commande redondante bien qu'approximative de l'aube libérée.

Un ensemble de biellettes, selon l'invention, est remarquable en ce que chaque biellette porte sur chacun des côtés longitudinaux au moins une surface de contact dont les génératrices sont parallèles à l'axe de rotation du pivot de l'aube et susceptible de coopérer au moins selon une génératrice avec la surface de contact semblable du côté adjacent de la biellette voisine, de manière à au moins limiter le débattement de l'aube en cas de rupture de la biellette.

Les explications et figures données ci-après à titre d'exemple permettront de comprendre comment l'invention peut être réalisée. Quelques variantes y sont indiquées. D'autres variantes encore possible ne sont pas indiquées, mais elles demeurent dans le cadre des revendications. En effet, toutes les biellettes décrites ici réalisent simultanément la fonction de commande de l'aube et la fonction de butée de débattement de cette aube quand elle est libérée. Or, ces deux fonctions peuvent aussi être réalisées séparément, la biellette gardant sa fonction initiale de commande de l'aube tandis qu'une plaquette spéciale, superposée à la biellette et liée au pivot de l'aube de la même façon que la biellette, réalise seule la fonction de butée décrite ici. On ne décrira pas d'avantage ces variantes qui se déduisent facilement de celles qui sont décrites ici.
La figure 1 représente une vue partielle schématique d'un étage compresseur à aubes à calage variable sur le stator.
La figure 2 est une vue de dessus de la figure 1 montrant un exemple de réalisation de biellettes selon l'invention.
La figure 3 est une vue identique à celle de la figure 2 mais dans laquelle une biellette est rompue.
La figure 4 est une vue identique à celle de la figure 3 mais avec les biellettes en position extrême.
Les figures 5 à 8 présentent différentes formes de réalisation de biellettes conformes à l'invention.
La figure 9 est une vue en perspective d'une forme de réalisation d'une biellette conforme à celles représentées figure 8.
La figure 10 est une vue en perspective d'une autre forme de réalisation d'une biellette du même genre que celles de la figure 8.
La figure 11 est une vue de dessus d'un groupe de trois biellettes selon une autre forme de réalisation dans une position de fin de course.
La figure 12 est une vue agrandie des surfaces de contact conformes à la réalisation montrée à la figure 11.
La figure 13 est une vue agrandie des surfaces de contact de biellettes selon une autre forme de réalisation.

La figure 14 est une vue agrandie des surfaces de contact de biellettes selon encore une autre forme de réalisation.

La vue schématique partiellement en coupe d'une portion d'un étage compresseur d'une turbomachine (figure 1 ) montre une aube 1 à calage variable comportant un pivot 2 en pied tourillonnant dans un palier 3 placé dans un anneau intérieur 4, et un pivot en tête 5 qui traverse le carter 6 du compresseur par un palier. A l'extrémité du pivot est fixée, par une de ses extrémités 7 une biellette 8 dont l'autre extrémité 9 est articulé sur un anneau de commande 10.

Les aubes 1 forment l'étage statorique 11 qui distribue l'air aux aubes 12 du rotor 13 situé en aval.

La rotation de l'anneau de commande 10 permet l'orientation des aubes selon un angle donné, dépendant du régime moteur.

Toutes les figures en vue de dessus ci-après décrites représentent les biellettes dans un même plan, pivotant autour de pivots 5 dont les axes sont perpendiculaires à ce plan. Sur une turbomachine, les biellettes 8 sont disposées sur un cylindre de grand rayon circonscrit au carter 6 du compresseur et les axes des pivots convergent vers l'axe de la turbomachine en faisant entre eux un angle très faible. Ceci implique une légère adaptation des surfaces qui vont être décrites afin d'améliorer la qualité de leurs contacts. Ces adaptations sont aisément réalisables par l'homme de l'art, bien que non indispensables. Il n'en sera pas fait mention dans la suite de la description et les surfaces seront considérées par rapport au plan de projection.

De la même façon, toutes les figures en vue de dessus ci-après décrites représentent des biellettes symétriques par rapport au plan médian longitudinal XX' qui contient l'axe 0 du pivot 5 et l'axe 45 d'articulation de la biellette sur l'anneau 10. Cette symétrie n'est nullement indispensable et il ne sera pas fait mention dans la suite de la description des dissymétries possibles. Des biellettes réalisant les mêmes fonctions de la même façon pourraient être réalisées avec des formes différents sans sortir du cadre des revendications.

La figure 2 représente, vue de dessus, un groupe de biellettes 14, 15, 16 conformes à un exemple de réalisation selon l'invention, dont une extrémité 17, 18, 19 porte des moyens de fixation aux pivots 5 des aubes 1. Les moyens de fixation sont constitués d'une découpe polygonale 20 qui coopère avec des méplats correspondants usinés sur l'extrémité des pivots de tête des aubes 1.

Les autres extrémités 21, 22, 23. sont articulées par des axes 45 sur l'anneau de commande 10 assurant la synchronisation des déplacements angulaires de la couronne d'aubes 1 du stator.

Les biellettes présentent, sur chacun de leurs côtés longitudinaux, une surface de contact plane et parallèle au plan médian longitudinaux XX', susceptible de coopérer au moins selon une génératrice limite avec la surface de contact semblable du côté adjacent de la biellette voisine.

Selon la forme de réalisation représentée, les extrémités 17, 18, 19 des biellettes ont une forme de parallélépipèdes rectangles centrés longitudinalement par rapport à l'axe 0 du pivot d'aube, qui est également l'axe de rotation de la biellette. Les côtés longitudinaux, par exemple 25 et 26, de la biellette centrale du groupe représenté cionstituent les surfaces de contact planes, parallèles au plan médian longitudinal XX'. Lorsque ces biellettes ont leurs plans médians longitudinaux XX' approximativement perpendiculaires au plan de l'anneau 10, comme représenté ici, leurs surfaces de contact sont séparées de leurs voisines par des espaces j permettant leur rotation d'un angle donné dans un sens ou dans l'autre. La figure 3 montre, pour le même groupe de biellettes dans la même position que celle de la figure 2, le maintien de l'extrémité 18 de la biellette centrale 15 libérée acidentellement. La rupture d'une biellette se produit généralement dans la zone A compris entre l'extrémité 17, 18, 19 comportant les moyens de fixation au pivot 5 d'aube et l'axe 45 d'articulation à l'anneau 10, cette zone étant la plus faible et la plus sollicitée.

Les surfaces de contact, constituées par les côtés 25, 26 de l'extrémité 18 de la biellette 15 libérée, viennent buter respectivement contre les surfaces de contact constituées par les côtés 24, 27 des biellettes voisines 14, 16 selon au moins deux génératrices symétriques par rapport à l'axe 0 du pivot d'aube, ce qui limite le débattement possible de l'aube 1 libérée.

La figure 4 montre le maintien d'une biellette libérée par deux biellettes voisines pour une position de fin de course. Le contact se produit sur presque toute la longueur des surfaces de contact planes adjacentes 25, 24 et 26, 27.

Les biellettes représentées sur les figures 2 à 4 sont plus particulièrement destinées à être utilisées dans des moteurs «très tassés», c'est-à-dire de faible longueur. Le dimensionnement impose à la fois un débattement des aubes (de 10 à 20° selon les étages) et des biellettes de longueur réduite, d'où un positionnement du centre de rotation de l'aube pratiquement aligné avec les milieux des côtés formant les surfaces de contact.

Les surfaces de contact permettent, en cas de rupture d'une biellette, et pour une commande de réglage du type tout ou rien, une prise en charge de l'aube «libérée» jusqu'en fin de course par les biellettes voisines, quel que soit le sens de la commande. L'angle de calage maximal correspond à la mise en butée l'une sur l'autre de deux surfaces de contact voisines, par exemple 24 et 25, de deux biellettes voisines. Cet angle est fonction de la distance d séparant les axes 0 de deux biellettes voisines et du jeu initial j séparant les deux surfaces de contact voisines en position médiane des biellettes.

Si la commande est modulée, l'aube libérée n'est immobilisée que dans les positions extrêmes des biellettes encore commandées. Dans les positions intermédiaires, les jeux j entre les surfaces de contact ne lui permettent de tourner que dans les limites définies par la position des biellettes encore commandées. Pour un même entr'axe d entre les axes 0 de deux biellettes voisines et un même jeu initial j entre les surfaces de contact voisines, le débattement de l'aube sera d'autant plus faible que l'angle β, formé entre le plan médian longitudinal XX', de la biellette et la génératrice limite de la surface de contact qui entre la première en contact avec la surface voisine, sera plus petit. En outre, la pression de matage de la surface de contact d'une aube libérée sur la surface voisine, l'effort de commande à appliquer par la surface d'une aube encore commandée sur la surface de l'aube voisine libérée, et le risque de coincement seront d'autant plus faible que l'angle (3 sera plus petit.

Les figures 5 et 6 présentent deux nouvelles formes de réalisation de biellettes conformes à l'invention dans lesquelles les surfaces de contact sont planes, parallèles, symétriques par rapport au plan médian longitudinal XX' de la biellette, et éloignées de l'axe 0 du pivot d'aube dans la direction longitudinale XX'.

Dans l'exemple de réalisation de la figure 5, les surfaces de contact, par exemple 29, 30, de la biellette centrale 15 sont éloignées vers l'extrémité de la biellette portant les moyens de fixation au pivot 5, au-dela de l'axe 0 du pivot d'aube.

Le mode d'action des surfaces de contact des biellettes voisines de la biellette libérée est en tout point semblable à celui des exemples précédents.

Cette réalisation présente l'avantage de permettre des angles β plus petits mais l'inconvénient de rallonger les biellettes. La réalisation montrée figure 6 permet d'éviter cet inconvénient en bénéficiant du même avantage et en étant moins encombrante. Les surfaces de contact sont placées entre l'axe 0 du pivot d'aube et l'axe de rotation 45 de la biellette sur l'anneau 10.

La variante de réalisation présentée figure 7, est semblable à celle de la figure 5, sauf que les surfaces de contact planes ont été remplacées par des surfaces cylindriques convexes. Cette disposition permet de réduire ou même de supprimer le jeu j entre deux biellettes, donc le débattement d'une biellette libérée dans les positions intermédiaires.

Les surfaces cylindriques sont formées par deux secteurs d'un même cylindre circulaire dont l'axe C est parallèle à l'axe 0 du pivot d'aube, placé dans le plan médian longitudinal XX' de la biellette et déporté par rapport à l'axe de rotation 0 de la biellette au-dela de cet axe 0.

Quand les biellettes pivotent autour des axes 0, les surfaces cylindriques 32 glissent les unes sur les autres. Par suite des conditions d'utilisation des biellettes, on ne cherche pas à avoir un jeu nul mais un jeu minimum et ainsi on réduit le débattement d'une aube libérée à une fraction de degré de part et d'autres de la position qu'elle devrait occuper.

Selon un exemple de réalisation non représenté, mais semblable à celui de la figure 6, les surfaces de contact sont placées entre l'axe 0 de rotation de la biellette et l'axe 45 d'articulation sur l'anneau 10 et ont une forme cylindrique semblable à celle de la figure 7.

Dans ces deux dernières variantes, l'effet de butée des biellettes les unes sur les autres aux fins de course, comme représenté figure 4, n'est plus réalisé par ces seules surfaces cylindriques. Les réalisations suivantes montrent comment on peut retrouver cet effet.

La figure 8 montre un exemple de réalisation obtenu en superposant dans le sens axial, c'est-à-dire selon l'épaisseur de la biellette, la surface de contact plane 33 et la surface de contact cylindrique 34, le plan de la surface plane étant sécant de la surface cylindrique.

Les surfaces planes 33 adjacentes de deux biellettes voisines se trouvent donc espacées l'une de l'autre, de manière qu'elles viennent en butée l'une contre l'autre lorsque les biellettes sont dans les positions de fins de course tandis que les surfaces cylindriques 34 sont toujours en contact selon une de leurs génératrices ou très proches et assurent le maintien de l'aube libéré dans les positions intermédiaires.

Les surfaces de contact susceptibles de devenir actives sont donc constituées d'une surface cylindrique prolongée à ses extrémités par une surface plane parallèle au plan médian longitudinal XX' de la biellette.

Les figures 9 et 10 montrent en perspective deux formes de réalisation de biellettes telles que décrites ci-dessus. Les surfaces cylindriques y sont réalisées à l'aide d'une rondelle dont on n'a conservé que la partie médiane utile, rapportée et fixée de manière connue sur les méplats 33.

La figure 11 représente un groupe de trois biellettes dont les surfaces de contact sont formées par une partie cylindrique centrale 35 prolongée à ses deux extrémités par une surface plane 36 tangente à la surface cylindrique en son point de raccordement. Ces surfaces planes servent de butée de fins de course aux surfaces cylindriques des deux biellettes voisines. Le mode d'action est aisément compréhensible en se référant à la figure 12 à plus grande échelle. En effet, tout volume extérieur aux surfaces cylindriques proposées dans la figure 7 empêche les biellettes en contact de pivoter en conservant leur parallélisme et arrête donc leur débattement angulaire. Ce même principe est repris dans la figure 13 qui présente un autre mode de réalisation dans lequel la surface cylindrique convexe centrale 37 est prolongée à chacune de ses extrémités par une surface cylindrique concave et tangente 38 de même rayon que la partie centrale convexe 37.

La figure 14 présente une autre forme de réalisation de biellettes dans laquelle les côtés voisins portent des surfaces cylindriques convexes 39, 40 prolongées respectivement de part et d'autre par des surfaces planes non tangentes 41,42,43, 44 parallèles au plan médian longitudinal XX', de telle façon que, dans la position de fin de course représentée, les surfaces cylindriques 39 et 40 viennent respectivement s'appuyer sur les surfaces planes 43 et 42.

Comme dans les exemples de réalisation précédentes, les surfaces de contact peuvent aussi être disposées entre l'axe de rotation 0 de l'aube et l'axe d'articulation 45 de la biellette à l'anneau de commande 10.

Afin d'alléger la fabrication, il est possible de ne réaliser qu'un seul de ces éléments de butées décrits dans les figures 11 à 14, de chaque côté des biellettes.

Le système de butée obtenu par adjonction d'au moins une surface de courbure différente à la surface cylindrique convexe est particulièrement utile lorsque plusieurs biellettes consécutives sont rompues ou détachées de l'anneau de commande. En effet, dans ce cas, les jeux ou débattements des biellettes libérées vont en croissant de la première aube à la dernière et, sans ce système, les dernières aubes risqueraient de prendre des positions angulaires inadmissibles.

## Revendications

1. Ensemble de biellettes de commande d'aube à calage variable de stator de compresseur de turbomachine comportant chacune à l'une de leurs extrémités des moyens de fixation à un pivot (5) d'aube et à l'autre de leurs extrémités des moyens d'articulation (45) à un anneau (10) de commande de la position des aubes, caractérisé en ce que chaque biellette porte sur chacun des côtés longitudinaux une surface de contact (25, 26; 29, 30), approximativement plane, parallèle au plan médian longitudinal (XX') de cette biellette dont les génératrices sont approximativement parallèles à l'axe de rotation (0) du pivot (5) d'aube et en ce que en cas normal les surfaces de contact voisins des biellettes sont séparées, dans la position médiane des aubes, par une distance prédéterminée et en cas de rupture d'une biellette, les surfaces de contact voisines constituent des surfaces de butée pour limiter le débattement de l'aube.

2. Ensemble de biellettes selon la revendication 1, caractérisé en ce que les surfaces planes de contact (25, 26) de chaque biellette sont centrées longitudinalement par rapport à l'axe (0) du pivot (5) de l'aube correspondante.

3. Ensemble de biellettes selon la revendication 1, caractérisé en ce que les surfaces planes de contact (29, 30) de chaque biellette sont éloignées longitudinalement de l'axe (0) du pivot (5) de l'aube correson- dante.

4. Ensemble de biellettes de commande d'aube à calage variable de stator de compresseur de turbomachine comportant chacune à l'une de leurs extrémités des moyens de fixation à un pivot (5) d'aube et à l'autre de leurs extrémités des moyens d'articulation (45) à un anneau (10) de commande de la position des aubes, caractérisé en ce que chaque biellette porte sur chacun des côtés longitudinaux une surface (32; 34; 35; 37; 39; 40) au moins en partie approximativement cylindrique convexe, dont les génératrices sont approximativement parallèles à l'axe de rotation (0) du pivot (5) d'aube, en contact avec la surface de contact voisine et en ce que l'axe (C) d'une surface cylindrique est déplacé dans le direction longitudinale par rapport à l'axe (0) du pivot (5) correspondant.

5. Ensemble de biellettes selon la revendication 4, caractérisé en ce que les surfaces de contact (32) cylindriques convexes sont formées de deux secteurs d'un même cylindre dont l'axe (C) est parallèle à l'axe de rotation (0) du pivot (5) de l'aube correspondante.

6. Esemble de biellettes selon l'une des revendications 4 ou 5, caractérisé en ce que les surfaces de contact cylindriques (34) sont superposées, dans le sens radial de l'étage de compresseur, à des surfaces de contact planes (33), le plan contenant la surface plane étant sécant de la surface cylindrique et parallèle à l'axe (0) de rotation du pivot (5) d'aube correspondante.

7. Ensemble de biellettes selon l'une des revendications 4 ou 5, caractérisée en ce que les surfaces de contact cylindriques convexes (35) sont prolongées à au moins une de leurs extrémités par une surface plane (36) tangente à la surface cylindrique en son point de raccordement.

8. Ensemble de biellettes selon l'une des revendications 4 ou 5, caractérisée en ce que les surfaces de contact cylindriques convexes (37) sont raccordées à au moins une de leurs extrémités à une surface cylindrique concave (38) de même rayon et tangente à la surface cylindrique convexe en son point de raccordement.

9. Ensemble de biellettes selon l'une des revendications 4 ou 5, caractérisée en ce que les surfaces de contact cylindriques convexe (39, 40) sont prolongées à au moins une de leurs extrémités par une surface de contact plane parallèle à l'axe (0) de rotation du pivot (5) d'aube correspondante.

10. Ensemble de biellettes selon l'une quelconque des revendications précédentes, caractérisée en ce que chaque biellette se compose de deux parties indépendantes, la première assurant la fonction de commande de l'aube selon une forme déjà connue, la seconde, superposée à la première et liée au pivot (5) d'aube de la même façon, assurant la fonction de butée angulaire de l'aube en cas de rupture de la première partie et ayant pour celà, sur ses côtés longitudinaux des surfaces de contact conformes aux revendications précédentes.

## Patentansprüche

1. Hebelsatz zum Verstellen der in ihrem Anstellwinkel veränderbaren Statorschaufeln eines Turbomaschinen-Verdichters, wobei die einzelnen Hebel an einem ihrer Enden Mittel zur Befestigung an einem Schaufelzapfen (5) und an dem anderen Ende Mittel (45) zur gelenkigen Anbringung an einem Ring (10) zum Verstellen der Schaufelstellung aufweisen, dadurch gekennzeichnet, dass jeder Hebel an jeder seiner Längsseiten eine annähernd ebene Kontaktfläche (25, 26; 29, 30) trägt, die parallel zur Längsmittelebene (XX') dieses Hebels verläuft und deren Erzeugende zur Drehachse (0) des Schaufelzapfens (5) annähernd parallel ist, und dass die Kontaktflächen benachbarter Hebel im Normalfall in der Mittelstellung der Schaufeln einen vorbestimmten Abstand voneinander haben und im Fall eines Hebelbruchs die benachbarten Kontaktflächen Anschlagflächen zur Begrenzung der Schaufelbewegung bilden.

2. Hebelsatz nach Anspruch 1, dadurch gekennzeichnet, dass die ebenen Kontaktflächen (25, 26) jedes Hebels gegenüber der Drehachse (0) des zugehörigen Schaufelzapfens (5) längszentriert sind.

3. Hebelsatz nach Anspruch 1, dadurch gekennzeichnet, dass die ebenen Kontaktflächen (25, 26) jedes Hebels in Längsrichtung von der Drehachse (0) des zugehörigen Schaufelzapfens (5) Abstand haben.

4. Hebelsatz zur Verstellung der in ihrem Anstellwinkel veränderbaren Statorschaufeln eines Turbomaschinen-Verdichters, wobei die einzelnen Hebel an einem ihrer Enden Mittel zur Befestigung an einem Schaufelzapfen (5) und an dem anderen Ende Mittel (45) zur gelenkigen Anbringung an einem Ring (10) zur Verstellung der Schaufelstellung aufweisen, dadurch gekennzeichnet, dass jeder Hebel auf zumindest einem Teil jeder seiner Längsseiten eine konvexe, annähernd zylindrische Kontaktfläche (32; 34; 35; 37; 39; 40) trägt, deren Erzeugende annähernd parallel zur Drehachse (0) des Schaufelzapfens (5) in-Berührung mit der benachbarten Kontaktfläche verlaufen, und dass die Achse (C) einer zylindrischen Fläche gegenüber der Drehachse (0) des zugehörigen Schaufelzapfens (5) in Längsrichtung versetzt ist.

5. Hebelsatz nach Anspruch 4, dadurch gekennzeichnet, dass die konvexen zylindrischen Kontaktflächen (32) aus zwei Sektoren ein und desselben Zylinders bestehen, dessen Achse (C) parallel zur Drehachse (0) des zugehörigen Schaufelzapfens (5) verläuft.

6. Hebelsatz nach einem der Ansprüche 4 oder 5, dadurch gekennzeichnet, dass die zylindrischen Kontaktflächen (34) in radialer Richtung der Verdichterstufeebenen Kontaktflächen (33) überlagert sind, wobei deren Ebene diejenige ebene Fläche enthält, die die zylindrische Fläche schneidet und parallel zur Drehachse (0) des zugehörigen Schaufelzapfens (5) verläuft.

7. Hebelsatz nach einem der Ansprüche 4 oder 5, dadurch gekennzeichnet, dass die konvexen zylindrischen Kontaktflächen (35) an wenigstens einem ihrer Enden von einer ebenen Fläche (36) verlängert sind, die die zylindrische Fläche in der Verbindungsstelle berührt.

8. Hebelsatz nach einem der Ansprüche 4 oder 5, dadurch gekennzeichnet, dass die konvexen zylindrischen Kontaktflächen (37) an wenigstens einem ihrer Enden in eine konkave zylindrische Fläche mit gleichem Radius (38) übergehen, die die konvexe zylindrische Fläche in der Verbindungsstelle berührt.

9. Hebelsatz nach einem der Ansprüche 4 oder 5, dadurch gekennzeichnet, dass die konvexen Kontaktflächen (39, 40) an wenigstens einem ihrer Enden von einer zur Drehachse (0) des zugehörigen Schaufelzapfens (5) parallelen, ebenen Kontaktfläche verlängert sind.

10. Hebelsatz nach einem der vorhergehenden Ansprüche, dadurch gekennzeichnet, dass jeder Hebel aus zwei unabhängigen Teilen besteht, von denen der erste in an sich bekannter Weise die Funktion der Schaufelverstellung ausübt, während der zweite, der sich über dem ersten befindet und mit dem Schaufelzapfen (5) in gleicher Weise verbunden ist, im Fall eines Bruchs des ersten Teils die Funktion eines Winkelanschlag für die Schaufel ausübt und zu diesem Zweck auf seinen Längsseiten Kontaktflächen nach einem der vorhergehenden Ansprüche aufweist.

## Claims

1. Assembly of links for controlling the variable- setting stator blade of a turbo-engine compressor, each link having, at one of its ends, means for fastening to a blade pivot (5) and, at its other end, means of articulation (45) on a ring (10) for controlling the position of the blades, characterized in that each link has, on each of the longitudinal sides, an approximately plane contact surface (25, 26; 29, 30) parallel to the longitudinal mid-plane (XX') of this link, the generatrices of which are approximately parallel to the axis of rotation (0) of the blade pivot (5), and in that, under normal circumstances, the adjacent contact surfaces of the links are separated by a predetermined distance in the mid-position of the blades and, in the event of the breakage of a link, the adjacent contact surfaces form stop surfaces for limiting the movement of the blade.

2. Assembly of links according to Claim 1, characterized in that the plane contact surfaces (25, 26) of each link are centred longitudinally relative to the axis (0) of the pivot (5) of the corresponding blade.

3. Assembly of links according to Claim 1, characterized in that the plane contact surfaces (29, 30) of each link are longitudinally distant from the axis (0) of the pivot (5) of the corresponding blade.

4. Assembly of links for controlling the variable- setting stator blade of a turbo-engine compressor, each link having, at one of its ends, means for fastening to a blade pivot (5) and, at its other end, means of articulation (45) on a ring (10) for controlling the position of the blades, characterized in that each link has, on each of the longitudinal sides, a contact surface (32; 34; 35; 37; 39; 40) which is at least partially approximately cylindrical and convex and the generatrices of which are approximately parallel to the axis of rotation (0) of the blade pivot (5), when in contact with the adjacent contact surface, and in that the axis (C) of a cylindrical surface is shifted in the longitudinal direction relative to the axis (0) of the corresponding pivot (5).

5. Assembly of links according to Claim 4, characterized in that the convex cylindrical contact surfaces (32) are formed from two sectors of the same cylinder, the axis (C) of which is parallel to the axis of rotation (0) of the pivot (5) of the corresponding blade.

6. Assembly of links according to one of Claims 4 or 5, characterized in that the cylindrical contact surfaces (34) are superposed, in the radial direction of the compressor stage, on plane contact surfaces (33), the plane containing the plane surface intersecting the cylindrical surface and being parallel to the axis of rotation (0) of the corresponding blade pivot (5).

7. Assembly of links according to one of Claims 4 or 5, characterized in thatthe convex cylindrical contact surfaces (35) are extended, at at least one of their ends, by a plane surface (36) tangent to the cylindrical surface at its connecting point.

8. Assembly of links according to one of Claims 4 or 5, characterized in that the convex cylindrical contact surfaces (37) are connected, at at least one of their ends, to a concave cylindrical surface (38) of the same radius and tangent to the convex cylindrical surface at its connecting point.

9. Assembly of links according to one of Claims 4 or 5, characterized in that the convex cylindrical contact surfaces (39, 40) are extended, at at least one of their ends, by a plane contact surface parallel to the axis of rotation (0) of the corresponding blade pivot (5).

10. Assembly of links according to any one of the preceding claims, characterized in that each link is composed of two independent parts, the first performing the function of controlling the blade according to an already known form, and the second, superposed on the first and connected to the blade pivot (5) in the same way, performing the function of an angular stop for the blade in the event of breakage of the first part and for that purpose having on its longitudinal sides, contact surfaces according to the preceding claims.
